# EUROPÄISCHE PATENTSCHRIFT

(11) **EP 1 277 517 B1**
(45) Veröffentlichungstag und Bekanntmachung des Hinweises auf die Patenterteilung: **15.10.2003**
(21) Anmeldenummer: 02014612.2
(22) Anmeldetag: 02.07.2002
(51) Int. Cl.: B05B 9/03, B05B 9/04

(54) **Umschaltventil für eine Hochdruck-Spritzpistole**
Selector valve for a high pressure gun
Soupape d'inversion pour un pistolet de pulvérisation à haute pression

(30) Priorität: 20.07.2001 DE 10135563
(43) Veröffentlichungstag der Anmeldung: 22.01.2003
(73) Patentinhaber: Hammelmann Maschinenfabrik GmbH, 59302 Oelde (DE)
(72) Erfinder: Helmig, Burkhard, 59269 Beckum (DE)
(74) Vertreter: Dantz, Jan Henning

(56) Entgegenhaltungen:
- EP-A- 0 273 677
- US-A- 3 672 575
- US-A- 3 834 621
- US-A- 3 977 603
- US-A- 3 986 523
- US-A- 4 858 828
- US-A- 5 975 429

## Beschreibung

Die vorliegende Erfindung betrifft ein Umschaltventil für eine Hochdruck-Spritzpistole.

Derartige Umschaltventile finden vorzugsweise dort Verwendung, wo mehrere Hochdruck-Spritzpistolen an eine gemeinsame Pumpe angeschlossen sind. Da beim Ausschalten einer der angeschlossenen Hochdruck-Spritzpistolen zum Betrieb der anderen der Druck erhalten werden muß, ist die überschüssige Fördermenge des abgeschalteten Verbraucherstroms über ein Drosselventil abzuführen.

Um dies zu erreichen, ist es bekannt, in dem Umschaltventil einen Steuerschieber anzuordnen, über den der überschüssige Förderstrom auf das Drosselventil geleitet wird.

Aufgrund des hohen Betriebsdrucks, der bis 3000 bar beträgt, und der Schaltbewegungen wird der Steuerschieber äußerst beansprucht, wobei es zu erheblichen Verschleißerscheinungen kommt, beispielsweise dem sogenannten Fressen, was die Funktionsfähigkeit des Steuerschiebers zumindest einschränkt,

Der vorliegenden Erfindung liegt daher die Aufgabe zugrunde, ein Umschaltventil zu entwickeln, das einen absolut sicheren Betrieb der Hochdruck-Spritzpistole, vor allem in Nichtgebrauchsstellung, dauerhaft ermöglicht und dessen Standzeit wesentlich verbessert ist.

Diese Aufgabe wird durch ein Umschaltventil gelöst, das die Merkmale des Anspruchs 1 aufweist.

Durch diese konstruktive Ausbildung ist ein sicheres Abschalten der handgeführten Hochdruck-Spritzpistole, ein Vermeiden eines ungewollten Einschaltens sowie einer gegenseitigen Beeinflussung beim Ein- und Ausschalten weiterer Hochdruck-Spritzpistolen, die durch eine gemeinsame Pumpe gespeist werden, garantiert.

Die Drossel besteht im Gegensatz zum Stand der Technik ausschließlich aus fest zueinander positionierten Bauteilen, wobei durch einen gegenüber einer Hülse ortsfesten Zapfen, der mit Spiel in der Hülse gelagert ist, ein Drosselspalt gebildet wird, durch den der Eingangs- also der Pumpendruck so weit reduziert wird, daß das Medium praktisch drucklos aus dem Abflluß geführt werden kann. Dabei wird die Druckenergie in Wärmeenergie umgewandelt, so daß das aus dem Abfluß austretende Medium, üblicherweise Wasser, mit einer Temperatur von 90° und mehr austritt, bei einem Eingangsdruck von etwa 3000 bar.

Zur Zuführung des unter Eingangsdruck stehenden Mediums in die Drossel wird mittels eines elektrischen Schalters, der üblicherweise am Griff der Hochdruck-Spritzpistole angeordnet ist, das Ablaßventil im Sinne eines Öffnens betätigt, wobei ein Ablaßkanal geöffnet wird, der sowohl mit der Drossel als auch mit der Hochdruck-Spritzpistole als auch mit dem Abfluß in Wirkverbindung steht.

Gleichzeitig mit der Öffnung des Auslaßventiles erfolgt ein Druckabfall des innerhalb des Umschaltventiles geführten Mediums, durch den ein Sperrventil betätigt wird, mit dem eine erste Teilstrecke von einer zweiten Teilstrecke eines Verbindungskanales absperrbar ist, durch den bei geschlossener Stellung des Auslaßventiles das unter Druck stehende Medium vom Pumpenanschluß zur Spritzpistole geführt wird.

Durch diese Absperrung wird das unter hohem Druck stehende Medium durch die Drossel geführt, sein Druck dort reduziert und über den Abfluß ausgeführt.

Um zu verhindern, daß das insoweit drucklose, durch die Drosselung jedoch heiße Medium über die zweite Teilstrecke des Verbindungskanales in die Hochdruck-Spritzpistole gelangt, ist im Bereich dieser zweiten Teilstrecke ein Rückschlagventil angeordnet, das abhängig vom Mediendruck die zweite Teilstrecke verschließt.

Da, wie erwähnt, das druckreduzierte Medium eine sehr hohe Temperatur aufweist, wird somit der normalerweise aus Kunststoff bestehende Druckschlauch der Hochdruck-Spritzpistole geschützt. Die Lebensdauer dieses Druckschlauches wird dadurch wesentlich erhöht.

Sowohl das Sperrventil, als auch das Rückschlagventil weisen einen federbelasteten Stößel auf, mit dem der jeweils zugeordnete Kanal absperrbar ist.

Der Drosselspalt der Drossel ebenso wie die Ventile sind einstellbar und den jeweiligen Erfordernissen, insbesondere hinsichtlich des jeweiligen Pumpendrucks anpaßbar.

Wie beschrieben, wird durch die Erfindung die Sicherheit des Umschaltventiles bzw. der Betrieb der Hochdruck-Spritzpistole wesentlich verbessert. Hierzu zählt auch, daß durch geringe Druckänderungen bei einem Nacheinanderschalten der Mehrfachanschlüsse keine nennenswerten Rückstoßänderungen auftreten wie bisher. Dies erhöht nicht nur die Lebensdauer der entsprechenden Bauteile des Umschaltventiles, sondern auch die Sicherheit des die Hochdruck-Spritzpistole Bedienenden.

Weitere vorteilhafte Ausbildungen der Erfindung sind in den Unteransprüchen gekennzeichnet.

Ein Ausführungsbeispiel sowie die Funktionsweise des erfindungsgemäßen Umschaltventiles wird nachfolgend anhand der beigefügten Zeichnungen beschrieben.

Es zeigen:
- **Figur 1**: ein erfindungsgemäßes Umschaltventil in einer Seitenansicht,
- **Figur 2**: einen Schaltplan des Umschaltventiltes.

In der Figur 1 ist ein Umschaltventil für eine Hochdruck-Spritzpistole dargestellt, das ein Ventilgehäuse 16 aufweist, an dem ein Pumpenanschluß 1 vorgesehen ist, sowie ein Sperrventil 3, eine Drossel 4, ein Auslaß 6, ein Abfluß 8 sowie ein elektrisch betätigbares Auslaßventil 9.

Im Bereich des Auslasses 6 ist überdies ein Rückschlagventil 5 vorgesehen.

In der Figur 2 ist zu erkennen, daß durch das Sperrventil 3 ein Verbindungskanal 13, über den ein Mediendurchfluß von einer Pumpe 2 über den Pumpenanschluß 1 hin zum Auslaß 6 erfolgt, absperrbar ist, wobei der Verbindungskanal 12 aus einer ersten Teilstrecke 13 und einer zweiten Teilstrecke 14 besteht, zwischen denen das Sperrventil 3 angeordnet ist. Die erste Teilstrecke 13 schließt sich an den Pumpenanschluß 1 an, während die zweite Teilstrecke 14 am Auslaß 6 endet. Bei einem Ausschalten der Hochdruck-Spritzpistole wird der Mediendurchfluß zwischen der ersten Teilstrecke 13 und der zweiten Teilstrecke 14 abgesperrt.

Die Drossel 4 ist mit der ersten Teilstrecke 13 flüssigkeitsdurchlässig verbunden, ebenso wie mit einem Ablaßkanal 15, der in den Abfluß 8 mündet.

Dieser ist bei Einschalten der Hochdruck-Spritzpistole durch das Auslaßventil 9 absperrbar.

Die Figur 2 zeigt die Funktion bei ausgeschalteter Hochdruck-Spritzpistole. Dabei ist zu erkennen, daß ein elektrischer Schalter 7 ausgeschaltet ist, mit dem ein pneumatisches Ventil 11, das mit dem Auslaßventil 9 in Wirkverbindung steht, betätigbar ist.

Durch die in diesem Fall offene Stellung des Auslaßventiles 9 erfolgt ein Schließen des Sperrventiles 3, durch den der Durchfluß des Verbindungskanales 12 unterbrochen wird.

Das unter Druck stehende Medium wird durch die Drossel 4 geführt unter gleichzeitiger Reduzierung des Drucks. Das insoweit drucklose Medium wird über den Abgangskanal 15 und das offene Auslaßventil 9 zum Abfluß 8 geführt.

Das Rückschlagventil 5 sperrt den Verbindungskanal 12 ab und verhindert, daß druckloses, durch die Druckreduzierung erhitztes Medium in den Auslaß 6 gelangt.

Bei Betätigung des elektrischen Schalters 7 erfolgt über das Pneumatikventil 11 ein Verschließen des Auslaßventiles 9, wodurch sich in dem dann abgesperrten Abgangskanal 14 ein Druck aufbaut, durch den das Sperrventil 3 im Sinne eines Öffnens betätigt wird, so daß ein Mediendurchfluß durch den Verbindungskanal 12 möglich ist, wobei das Rückschlagventil 5 aufgrund des herrschenden Betriebsdrucks ebenfalls geöffnet sowie die Drossel 4 umgangen wird.

Anstelle einer pneumatischen ist alternativ eine hydraulische, elektromagnetische oder vergleichbare Betätigung des Auslaßventiles 9 denkbar.

## Patentansprüche

1. Umschaltventil für eine Hochdruck-Spritzpistole, mit einem Pumpenanschluß (1), einer sich daran anschließenden ersten Teilstrecke (13) eines Verbindungskanals (12), dessen zweite Teilstrecke ( 14) in einen Hochdruck-Auslaß (6) mündet, einem Sperrventil (3), mit dem beim Ausschalten der Hochdruck-Spritzpistole der Durchgang zwischen der ersten (13) und der zweiten Teilstrecke (14) versperrbar ist, einer Drossel (4), die mit der ersten Teilstrecke (13) des Verbindungskanales (12) flüssigkeitsdurchlässig verbunden ist, einem sich daran anschließenden Abgangskanal (15), der in einen Abfluß (8) mündet und einem über einen elektrischen Schalter (7) betätigbaren Auslaßventil (9), mit dem bei Einschalten der Hochdruck-Spritzpistole der Abgangskanal (15) versperrbar ist.

2. Umschaltventil nach Anspruch 1, **dadurch gekennzeichnet, daß** ein Rückschlagventil (5) vorgesehen ist, mit dem bei ausgeschalteter Hochdruck-Spritzpistole die zweite Teilstrecke (14) des Verbindungskanales (12) absperrbar ist.

3. Umschaltventil nach Anspruch 1, **dadurch gekennzeichnet, daß** das Auslaßventil (9) pneumatisch, hydraulisch oder elektromagnetisch betätigbar ist.

4. Umschaltventil nach Anspruch 1 oder 2, **dadurch gekennzeichnet, daß** das Sperrventil (3) und das Rückschlagventil (5) jeweils einen federbelasteten Stößel aufweisen, mit dem die zugeordneten Kanäle verschließbar sind.

5. Umschaltventil nach Anspruch 1, **dadurch gekennzeichnet, daß** die Druckminderung der Drossel (4) einstellbar ist.

6. Umschaltventil nach Anspruch 1 oder 2, **dadurch gekennzeichnet, daß** die Ventile (3, 5, 9) druckabhängig einstellbar sind.

## Claims

1. Selector valve for a high-pressure spray gun, with a pump connection (1), an adjoining first subsection (13) of a connecting channel (12), the second subsection (14) of which opens out into a high-pressure outlet (6), a shut-off valve (3), with which the passage between the first subsection (13) and the second subsection (14) can be shut off when the high-pressure spray gun is switched off, a restrictor (4), which is connected in a liquid-passing manner to the first subsection (13) of the connecting charnel (12), an adjoining discharge channel (15), which opens out into an outflow (8) and an outlet valve (9), which can be actuated by means of an electrical switch (7) and by which the discharge channel (15) can be shut off when the high-pressure spray gun is switched on.

2. Selector valve according to Claim 1, **characterized in that** a non-return valve (5) is provided, by which the second subsection (14) of the connecting channel (12) can be shut off when the high-pressure spray gun is switched off.

3. Selector valve according to Claim 1, **characterized in that** the outlet valve (9) can be actuated pneumatically, hydraulically or electromagnetically.

4. Selector valve according to Claim 1 or 2, **characterized in that** the shut-off valve (3) and the non-return valve (5) respectively have a spring-loaded tappet, by which the assigned channels can be closed.

5. Selector valve according to Claim 1, **characterized in that** the pressure reduction of the restrictor (4) can be set.

6. Selector valve according to Claim 1 or 2, **characterized in that** the valves (3, 5, 9) can be set pressure-dependently.

## Revendications

1. Soupape d'inversion pour pistolet pulvérisateur haute pression, comprenant un raccordement de pompe (1), une première section (13) adjacente à celui-ci d'un canal de connexion (12), et dont la deuxième section (14) débouche sur une sortie haute pression (6), une soupape d'arrêt (3) qui permet de verrouiller le passage entre la première (13) et la deuxième section (14) lors de la mise hors service du pistolet pulvérisateur haute pression, un organe d'étranglement (4) qui est relié à la première section (13) du canal de connexion (12) de façon à permettre le passage de fluide, un canal de décharge (15) adjacent à celui-ci qui débouche sur un écoulement (8) et une soupape de sortie (9) actionnable par un interrupteur électrique (7) qui permet de verrouiller le canal de décharge (15) lors de la mise en service du pistolet pulvérisateur haute pression.

2. Soupape d'inversion selon la revendication 1, **caractérisée en ce qu'**un clapet anti-retour (5) est prévu, qui permet de verrouiller la deuxième section (14) du canal de connexion (12) lorsque le pistolet pulvérisateur haute pression est mis hors service.

3. Soupape d'inversion selon la revendication 1, **caractérisée en ce que** la soupape de sortie (9) peut être actionnée de façon pneumatique, hydraulique ou électromagnétique.

4. Soupape d'inversion selon la revendication 1 ou 2, **caractérisée en ce que** la soupape d'arrêt (3) et le clapet anti-retour (5) présentent respectivement un poussoir chargé par ressort qui permet de fermer les canaux associés.

5. Soupape d'inversion selon la revendication 1, **caractérisée en ce que** la réduction de pression de l'organe d'étranglement (4) est réglable.

6. Soupape d'inversion selon la revendication 1 ou 2, **caractérisée en ce que** les soupapes (3, 5, 9) sont réglables en fonction de la pression.
